# FASCICULE DE BREVET EUROPEEN

(11) **EP 4 010 891 B1**
(45) Date de publication et mention de la délivrance du brevet: **25.10.2023**
(21) Numéro de dépôt: 20750691.6
(22) Date de dépôt: 10.08.2020
(51) Int. Cl.: G08B 27/00

(54) **DISPOSITIF ET PROCÉDÉ DE SUPERVISION DE SITE EN SITUATION D'ALERTE**
VORRICHTUNG UND VERFAHREN ZUR STANDORTÜBERWACHUNG IN EINER NOTFALLSITUATION
DEVICE AND METHOD FOR SITE MONITORING IN AN EMERGENCY SITUATION

(30) Priorité: 08.08.2019 FR 1909082
(43) Date de publication de la demande: 15.06.2022
(73) Titulaire: Marques Coimbra, Dimitri, 13880 Velaux (FR)
(72) Inventeur: Marques Coimbra, Dimitri, 13880 Velaux (FR)
(74) Mandataire: Cassiopi
(86) Numéro de dépôt international: PCT/EP2020/072420
(87) Numéro de publication internationale: WO 2021/023895

(56) Documents cités:
- US-A1- 2008 122 609
- US-A1- 2016 173 697
- US-A1- 2019 139 398

## Description

### DOMAINE TECHNIQUE DE L'INVENTION

La présente invention vise un dispositif et un procédé de supervision de site en situation d'alerte. Elle s'applique, en particulier, à la supervision de personnels d'assistance et/ou de personnels de secours lors de procédures d'évacuation ou de confinement.

### ÉTAT DE LA TECHNIQUE

Au cours des interventions des services de secours dans un site, par exemple un établissement pour personnes âgées dépendantes ou un hôpital, la méconnaissance des localisations des personnes et de leurs capacités et autonomies entraînent de nombreuses difficultés et des pertes de temps et/ou une affectation des moyens matériels et humains inefficace. Plusieurs personnes de ces services peuvent être envoyées dans des étages vides ou pour assister une personne valide alors qu'une seule personne de ces services sera envoyée chercher des personnes handicapées réunies dans un autre étage.

Le document US 2019/139398 décrit un système qui permet au personnel de secours, en cas d'urgence, d'obtenir, sur un appareil mobile, une représentation schématique d'un site comprenant des positions de personnes et des indications sur leur état physique.

### OBJET DE L'INVENTION

La présente invention vise à remédier à tout ou partie de ces inconvénients.

À cet effet, selon un premier aspect, la présente invention vise un dispositif selon la revendication 1.

Grâce à ces dispositions, au moins un opérateur en charge de secourir les personnes présentes dans le site peut visualiser, sur une représentation du site, par exemple un plan et/ou une coupe verticale de bâtiment, où peuvent se trouver les personnes présentant des particularités médicales, par exemple du fait de handicap moteur ou mental, de cécité, de surdité. Cet opérateur peut ainsi affecter un nombre de personnels à envoyer au lieu où se trouvent ces personnes et les guider. Il peut aussi faire envoyer un signal ou un message à ces personnes pour les rassurer et leur donner des instructions, par exemple de rester sur place, de retourner à leur localisation habituelle ou de se déplacer vers un lieu de rencontre avec les personnels chargés de leur porter secours.

Du fait que la mémoire est associée à un moyen de verrouillage configuré pour ne donner accès à un profil médical que lorsque la personne présentant ledit profil médical est présente ou susceptible d'être présente dans un site pour lequel un alerte est déclenchée, le secret médical est assuré en dehors des moments auxquels une alerte est déclenchée pour un site dans lequel la personne est présente ou susceptible de l'être.

Dans des modes de réalisation, la mémoire conserve, pour au moins une personne susceptible de se trouver dans le site, une information représentative d'une localisation habituelle de cette personne dans le site, le moyen d'affichage étant configuré pour représenter, dans la représentation du site, ladite localisation habituelle de ladite personne.

Grâce à ces dispositions, les personnels de secours ont une indication du lieu où se trouve habituellement les personnes nécessitant une aide particulière. On note que, quand les personnes sont identifiées par leur localisation habituelle (par exemple leur chambre ou leur bureau), leur identification par ce lieu assure une meilleure confidentialité des données médicales car celles-ci sont associées à un lieu.

Dans des modes de réalisation, le dispositif comporte, de plus, dans le site, au moins un capteur de présence configuré pour émettre un signal représentatif de la présence d'une personne, le moyen d'affichage étant configuré pour représenter, dans la représentation du site, l'information de capture de la présence d'une personne.

Grâce à ces dispositions, les personnels de secours sont informés de lieux où se trouvent effectivement des personnes à secourir.

Dans des modes de réalisation, au moins un capteur de présence est un détecteur de passage comportant un moyen d'identification d'au moins une personne susceptible de se trouver dans le site, le moyen d'affichage étant configuré pour représenter, dans la représentation du site :
- la localisation d'une personne identifiée par un moyen d'identification et
- la localisation habituelle d'une personne, seulement si ladite personne n'a pas été identifiée en dehors de ladite localisation habituelle par un moyen d'identification.

Par exemple, le circuit électronique est intégré à une étiquette électronique (par exemple mettant en oeuvre l'un des protocoles RFID ou NFC, marques déposées), à un objet connecté portable (par exemple sous la forme d'un bracelet, d'une montre ou d'un collier) ou à un téléphone mobile (par exemple mettant en oeuvre l'un des protocoles Bluetooth ou WiFi, marques déposées).

Dans des modes de réalisation, le détecteur de passage comporte un moyen de lecture d'un identifiant de circuit électronique porté par au moins une personne susceptible de se trouver dans le site.

Dans des modes de réalisation, le dispositif comporte un moyen de détermination de la localisation, dans le site ou en dehors du site, d'au moins une personne susceptible de se trouver dans le site, le moyen d'affichage étant configuré pour représenter, dans la représentation du site, l'information de localisation d'une personne localisée dans le site.

Dans des modes de réalisation, le moyen de détermination de la localisation met en oeuvre des signaux de géolocalisation par satellites, de géolocalisation par cellules de téléphonie mobile, des signaux d'un réseau local, des signaux d'étiquettes électroniques ou une reconnaissance biométrique.

Grâce à chacune de ces dispositions, la précision de l'information immédiate des personnels de secours, sur les lieux où se trouvent les personnes présentes dans le site, est augmentée.

Dans des modes de réalisation, le dispositif comporte, de plus, une base de données de personnes susceptibles de se trouver sur le site, le moyen d'identification d'au moins une personne susceptible de se trouver dans le site accédant à ladite base de données.

Dans des modes de réalisation, le moyen de verrouillage de la mémoire de profils médicaux est configuré pour ne donner accès à un profil médical qu'après authentification de la personne tentant d'accéder audit profil médical.

Grâce à ces dispositions, même quand l'accès est déverrouillé, seuls des personnes ayant besoin d'y avoir accès sont autorisés à accéder à ces données personnelles et médicales.

Dans des modes de réalisation, le moyen de verrouillage de la mémoire de profils médicaux est configuré pour ne donner accès à un profil médical qu'après authentification d'un terminal ou d'une adresse sur un réseau du terminal tentant d'accéder audit profil médical.

Ainsi, les personnels de secours n'ont pas besoin de mémoriser un mot de passe où de disposer de moyens d'identification physiques, tels que des cartes à mémoire, pour atteindre les profils médicaux qui leur sont utiles. Il leur suffit de mettre en oeuvre des terminaux mis à leur disposition dans le site.

Dans des modes de réalisation, le dispositif comporte, de plus, dans le site, au moins un détecteur de danger, le moyen de verrouillage de la mémoire étant configuré pour déverrouiller l'accès à chaque profil médical d'une personne présente ou susceptible d'être présente dans le site en cas de détection de danger par un dit détecteur de danger.

Le déverrouillage s'effectue ainsi automatiquement dès la détection du danger.

Un détecteur de danger peut être personnel, par exemple une balise personnelle, le déclenchement de ce détecteur personnel provoquant le déverrouillage du profil médical du seul utilisateur de ce détecteur personnel. Le détecteur de danger peut aussi être un détecteur collectif, par exemple un détecteur de gaz, de fumée ou d'incendie, par exemple. Dans ce cas, le déverrouillage d'accès peut être effectué dans une base de données de résidents du site, de visiteurs du site et/ou de professionnels opérant dans le site. Cette base de données est tenue à jour par le système informatique du site.

Dans des modes de réalisation, le dispositif comporte au moins un actionneur dans le site et au moins un moyen d'affichage est configuré pour afficher un bouton de déclenchement dudit actionneur.

Grâce à ces dispositions, un verrou d'accès ou de blocage d'accès (par exemple à un ascenseur) peut être actionné à distance, un message peut être diffusé par au moins un haut-parleur et/ou un voyant lumineux, un écran d'affichage de message ou un gyrophare peuvent être déclenchés, par exemple.

Dans des modes de réalisation, la mémoire conserve, pour au moins une personne susceptible de se trouver dans le site, un numéro de téléphone de ladite personne et au moins un moyen d'affichage est configuré pour afficher, pour au moins une personne susceptible de se trouver dans le site, son numéro de téléphone.

Grâce à ces dispositions, le dispositif facilite la mise en contact téléphonique avec les personnes présentes dans le site, pour les rassurer et/ou guider leur action.

Dans des modes de réalisation, au moins un moyen d'affichage est intégré dans un terminal mobile communicant.

Ce terminal mobile est, par exemple, un téléphone mobile, une tablette ou un ordinateur portable.

Dans des modes de réalisation, au moins un moyen d'affichage est intégré dans un tableau fixe à une entrée du site.

Dans des modes de réalisation, le dispositif comporte, de plus, des moyens de communication orale portables, au moins un moyen d'affichage comportant un desdits moyens de communication orale.

Grâce à ces dispositions, les personnels du site et/ou les personnels de secours peuvent communiquer entre eux et bénéficier :
- d'une meilleure efficacité (réactivité / moins de stress) lors d'incident pour le personnel,
- d'une meilleure efficacité (réactivité et rapidité) pour les intervenants extérieurs,
- d'une absence de besoin de dédier un personnel du site pour guider / informer / expliquer et communiquer avec les intervenants extérieurs,
- d'une vérification et prise rapide d'informations pour les équipes de secours donc d'une amélioration des interventions.

Selon un deuxième aspect, la présente invention vise un procédé de supervision de site en situation d'alerte selon la revendication 17.

Les avantages, buts et caractéristiques particulières de ce procédé étant similaires à ceux du dispositif objet de l'invention, ils ne sont pas rappelés ici.

### BRÈVE DESCRIPTION DES FIGURES

D'autres avantages, buts et caractéristiques particulières de l'invention ressortiront de la description non limitative qui suit d'au moins un mode de réalisation particulier du dispositif et du procédé objets de la présente invention, en regard des dessins annexés, dans lesquels :
La figure 1 représente, sous forme d'un schéma-bloc, des fonctions d'un mode de réalisation du dispositif objet de l'invention et un premier exemple d'affichage d'informations réalisé par un dispositif selon l'invention et
La figure 2 représente, sous forme d'un logigramme, des étapes d'un mode de réalisation particulier du procédé objet de l'invention,
La figure 3 représente, schématiquement, un deuxième exemple d'affichage d'informations réalisé par un dispositif selon l'invention et
La figure 4 représente, schématiquement, un exemple d'affichage d'informations supplémentaires réalisé par un dispositif selon l'invention.

### DESCRIPTION DES MODES DE RÉALISATION DE L'INVENTION

La présente description est donnée à titre non limitatif, chaque caractéristique d'un mode de réalisation pouvant être combinée à toute autre caractéristique de tout autre mode de réalisation de manière avantageuse.

On note que les figures ne sont pas à l'échelle.

En référence à la figure 1, on observe que le dispositif de supervision de site en situation d'alerte 10 comporte :
- un moyen 18 d'identification d'au moins une personne susceptible de se trouver dans le site,
- dans une mémoire 17, pour au moins une personne susceptible de se trouver dans le site, une information représentative d'un profil médical de ladite personne,
- un moyen de verrouillage de la mémoire de profils médicaux, configuré pour ne donner accès à un profil médical que lorsque la personne ayant ledit profil médical est susceptible d'être présente dans le site 11, 12 pour lequel une alerte est déclenchée, et
- au moins un moyen d'affichage 21, 22 :
- d'une représentation du site 23,
- d'une représentation 24, dans la représentation du site, d'au moins une personne présente dans le site et
- d'une représentation 25 du profil médical d'au moins une personne représentée dans la représentation du site.

Préférentiellement, le dispositif 10 comporte, dans le site, au moins un capteur de présence et, dans un serveur accessible à distance, la mémoire conservant des informations relatives à des sites et à des personnes susceptibles d'être présentes dans ces sites et, sur un écran d'affichage, des informations permettant de situer des personnes dans le site en état d'alerte et d'obtenir des informations de localisation de ces personnes et des informations concernant ces personnes utiles pour leur porter secours.

Préférentiellement, la mémoire 17 conserve, pour au moins une personne susceptible de se trouver dans le site, une information représentative d'une localisation habituelle de cette personne dans le site. Le moyen d'affichage 21, 22 est alors configuré pour représenter, dans la représentation du site, ladite localisation habituelle de ladite personne.

Préférentiellement, le dispositif 10 comporte, de plus, dans le site, au moins un capteur de présence 13, 14, 15 configuré pour émettre un signal représentatif de la présence d'une personne. Le moyen d'affichage 21, 22 est alors configuré pour représenter, dans la représentation du site, l'information de capture de la présence d'une personne. Par exemple, au moins un capteur de présence 13, 14, 15 est un détecteur de passage comportant un moyen d'identification d'au moins une personne susceptible de se trouver dans le site. Le moyen d'affichage 21, 22 est alors configuré pour représenter, dans la représentation du site :
- la localisation d'une personne identifiée par un moyen d'identification et
- la localisation habituelle d'une personne, seulement si ladite personne n'a pas été identifiée en dehors de ladite localisation habituelle par un moyen d'identification.

Par exemple, le détecteur de passage comporte un moyen de lecture d'un identifiant de circuit électronique porté par au moins une personne susceptible de se trouver dans le site.

Préférentiellement, le dispositif 10 comporte un moyen 18 de détermination de la localisation, dans le site ou en dehors du site, d'au moins une personne susceptible de se trouver dans le site. Le moyen d'affichage 21, 22 est alors configuré pour représenter, dans la représentation du site, l'information de localisation d'une personne localisée dans le site. Par exemple, le moyen de détermination de la localisation met en oeuvre des signaux de géolocalisation par satellites, de géolocalisation par cellules de téléphonie mobile, des signaux d'un réseau local, des signaux d'étiquettes électroniques ou une reconnaissance biométrique.

On observe, en figure 1, un dispositif de supervision 10 d'un site qui se compose d'un bâtiment 11 et d'une surface externe 12, par exemple cour ou jardin. Tel que représenté en figure 1, le bâtiment 11 comporte deux niveaux et, à chaque niveau, un couloir et deux espaces personnels 20, par exemple chambre ou bureau. Un escalier et un ascenseur relient les deux niveaux.

Le dispositif 10 comporte, dans le site, au moins un capteur de présence 13, 14, 15, qui émet un signal représentatif de la présence d'une personne. Le capteur de présence 13 est positionné à un accès au bâtiment 11. Il comporte un détecteur de passage comportant un moyen de lecture d'un identifiant de circuit électronique porté par au moins une personne susceptible de se trouver dans le site. Cet identifiant étant associé à une personne, il permet d'identifier qui entre et qui sort du bâtiment 11.

Par exemple, le circuit électronique est intégré :
- à une étiquette électronique ou badge, par exemple mettant en oeuvre l'un des protocoles RFID (acronyme de RadioFrequence Identification, pour identification radiofréquence) ou NFC (acronyme de Near Field Communication, pour communication en champ proche),
- à un objet connecté portable, par exemple sous la forme d'un bracelet, d'une montre ou d'un collier mettant en oeuvre l'un des protocoles de communication cités ci-dessus ou l'un des protocoles Bluetooth ou WiFi (acronyme de Wireless Fidelity pour fidélité sans fil), ou
- à un téléphone mobile, mettant en oeuvre l'un des protocoles cités ci-dessus.

On note que GPS, RFID, NFC, Bluetooth et WiFi sont des marques déposées.

Les détecteurs de présence 14 et 15 peuvent être similaires au détecteur de présence 13 ou comporter une caméra, ou se limiter à un détecteur volumique, par exemple à infrarouges, qui ne permet pas d'identifier la personne présente dans l'espace personnel.

Le dispositif 10 comporte aussi, dans le site ou à distance, par exemple dans le nuage (en anglais cloud), un serveur 16 comportant, dans une mémoire 17, pour au moins une (préférentiellement toute) personne susceptible de se trouver dans le site, une information représentative d'un profil médical de ladite personne et de localisation habituelle de cette personne dans le site. Dans des variantes, pour les visiteurs ou les personnels du site qui interviennent sur l'ensemble du site, la localisation habituelle du site est l'ensemble du site. Pour mettre en oeuvre cette variante, au moins pour les visiteurs qui présentent un profil médical particulier (par exemple un handicap), on leur fournit un badge conservant, en mémoire, une information représentative de ce profil médical particulier.

Les profils médicaux des personnes présentes ou susceptibles d'être présentes dans le site sont mis en mémoire par le personnel du site, par ses résidants, par leur famille, par leur médecin traitant ou par un gestionnaire du service mettant en oeuvre la présente invention. Les données personnelles peuvent notamment comporter le nom, le prénom, l'âge, le sexe, les données médicales telles que les traitements en cours, les maladies, les antécédents personnels ou familiaux, les handicaps.

Le dispositif 10 comporte préférentiellement, une base de données de personnes susceptibles de se trouver sur le site, le moyen 18 d'identification d'au moins une personne susceptible de se trouver dans le site accédant à ladite base de données. Préférentiellement, cette base de données conservée sur un serveur distant comporte les autres données mentionnées dans la description, notamment données personnelles et profils médicaux.

Les liens d'accès aux profils médicaux peuvent aussi être codés sur des étiquettes électroniques ou des codes, par exemple à barres, insérés sur ou dans les cartes de sécurité sociale, les cartes d'étudiants, les cartes bancaires, les cartes de restauration... Ces accès étant sécurisés par les moyens de verrouillage mis en oeuvre préférentiellement par un serveur d'accès à ces données, ils ne sont pas susceptibles de dévoiler des données personnelles en dehors des périodes d'alerte.

Le serveur 16 conserve aussi, en mémoire 17, d'autres informations personnelles relatives à chacune de ces personnes, par exemple nom, prénom, sexe, âge, numéro de téléphone mobile, identifiant (étage et numéro) d'espace personnel 20. Le serveur comporte des moyens de communication 19, filaires ou, préférentiellement, non filaires, par exemple sur un réseau informatique tel qu'internet et/ou sur un réseau de téléphonie mobile.

Le serveur 16 comporte aussi un contrôleur 18 mettant en oeuvre un programme informatique. Ce contrôleur 18 constitue un moyen de détermination de la localisation, dans le site ou en dehors du site, d'au moins une personne susceptible de se trouver dans le site. À cet effet, le contrôleur 18 reçoit et mémorise les informations reçues des capteurs de présence 13, 14 et 15.

Préférentiellement, le dispositif 10 comporte, dans le site 11, 12, au moins un détecteur de danger 26, le moyen de verrouillage 18 de la mémoire 17 étant configuré pour déverrouiller l'accès à chaque profil médical d'une personne présente ou susceptible d'être présente dans le site en cas de détection de danger par un tel détecteur de danger.

Le détecteur de danger 26 est, par exemple une centrale de détection d'incendie ou de gaz ou un récepteur de signaux émis par des balises personnelles portées par les personnes susceptibles de se trouver dans le site ou fixes dans leur espace personnel, par exemple à proximité d'un lit.

Le système de détection de danger 26 déclenche, localement, une alerte ou alarme et, à distance, l'appel de services de secours.

Un afficheur 21, d'un tableau positionné préférentiellement à proximité d'un accès au site et/ou un afficheur 22 portable, déclenchés par le système de détection de danger 26, affichent :
- une représentation 23 du site (ici, une vue schématisée, en coupe, du bâtiment 11 où on reconnaît deux niveaux et, à chaque niveau, des espaces personnels et un couloir),
- une représentation 24, dans la représentation du site, d'au moins une personne localisée dans le site et
- une représentation 25 du profil médical d'au moins une (préférentiellement chaque) personne représentée dans la représentation du site.

L'afficheur 22 est intégré dans un terminal mobile communicant. Ce terminal mobile est, par exemple, un téléphone mobile, une tablette ou un ordinateur portable.

L'indicateur 24 associé à chaque espace du site, peut prendre au moins deux couleurs (noir ou blanc en figure 1), l'une de ces couleurs (ici le noir) indiquant la présence d'une personne dans l'espace et l'autre (ici le blanc) l'absence de personne dans cet espace.

La représentation 25 du profil médical est préférentiellement normalisée. On reconnaît, en figure 1, les pictogrammes normalisés pour une personne ayant un handicap visuel, moteur et auditif.

Préférentiellement, les informations personnelles (nom, prénom, sexe, âge, numéro de téléphone mobile) de chaque personne présente ou susceptible d'être présente sur le site sont accessibles par l'intermédiaire de chaque afficheur 21 et/ou 22. Par exemple, un clic sur la représentation d'une personne permet d'afficher ces informations personnelles.

Ces données permettent aux intervenants et service de secours d'effectuer un tri très rapide parmi les personnes présentes pour estimer leur état physique, leur handicap et les efforts nécessaires pour leur porter secours.

Cependant, pour assurer la confidentialité des données, notamment médicales, relatives à chaque personne, ces données ne sont affichées sur les afficheurs 21 et/ou 22 qu'en cas de déclenchement d'une alerte ou alarme, locale au niveau d'une personne dans le site, locale au niveau du site, ou dans un périmètre, par exemple à proximité d'un site industriel ou d'une fo rêt.

Pour assurer cette confidentialité, la mémoire 17 est associée à un moyen de verrouillage, préférentiellement mis en oeuvre par le serveur 16, qui ne donne accès à un profil médical que lorsque la personne présentant ledit profil médical est présente ou susceptible d'être présente dans un site pour lequel une alerte est déclenchée. Ce moyen de verrouillage est, par exemple, un programme mis en oeuvre par le serveur 16. L'alerte est déclenchée et signalée au serveur 16 par le système de détection de danger 26. Elle concerne alors toutes les personnes susceptibles d'être présentes sur le site. Dans le cas où l'alarme est déclenchée par une balise personnelle, le profil médical du seul utilisateur de la balise est déverrouillé. L'alerte peut aussi être un message sécurisé adressé par une autorité compétente, par exemple la préfecture ou des services de secours au serveur « 16 » (« 911 » aux États-Unis d'Amérique) ou à un serveur miroir dans le nuage (« cloud »).

En variante, seules certaines personnes préliminairement identifiées ayant l'autorité nécessaire, par exemple responsables du site, médecins ou services de secours, peuvent avoir accès aux données personnelles des personnes susceptibles de se trouver dans le site, une fois cet accès déverrouillé.

Ainsi, le moyen de verrouillage de la mémoire de profils médicaux est configuré pour ne donner accès à un profil médical qu'après authentification de la personne tentant d'accéder audit profil médical.

Alternativement ou complémentairement, le moyen de verrouillage de la mémoire de profils médicaux est configuré pour ne donner accès à un profil médical qu'après authentification d'un terminal ou d'une adresse sur un réseau du terminal tentant d'accéder audit profil médical.

Dans des modes de réalisation, le dispositif 10 comporte au moins un actionneur (non représenté) dans le site. Un afficheur 21 et/ou 22 est configuré pour afficher un bouton de déclenchement dudit actionneur. Par exemple, un verrou d'accès ou de blocage d'accès (par exemple à un ascenseur) peut être actionné à distance. Alternativement, un message peut être diffusé par au moins un haut-parleur et/ou un voyant lumineux, un écran d'affichage de message ou un gyrophare peuvent être déclenchés. Ce message vise à avertir les personnes présentes dans le site, à les rassurer et à leur donner des instructions en vue d'assurer leur sécurité.

Comme on le comprend à la lecture de la description de la figure 1, un opérateur en charge de secourir les personnes présentes dans le site peut visualiser, sur une représentation du site, par exemple un plan et/ou une coupe verticale de bâtiment, où se trouvent les personnes présentant des particularités médicales, par exemple du fait de handicap moteur ou mental, de cécité, de surdité. Cet opérateur peut ainsi affecter un nombre de personnels à envoyer au lieu où se trouvent ces personnes et les guider. Dans les modes de réalisation où l'opérateur a accès à un numéro de téléphone de personnes présentes, le dispositif facilite la mise en contact.

On observe, en figure 2, un mode de réalisation particulier du procédé 40 de supervision de site en situation d'alerte. Ce procédé comporte, d'abord, une étape 41 de mémorisation de données personnelles des personnes susceptibles d'être présentes sur un site et de leur localisation habituelle dans le site (par exemple, le bureau ou la chambre qui leur est attribué). Au cours d'une étape 42, on mémorise ou on met à jour dans la mémoire, pour ces personnes, un profil médical, notamment en cas de handicap.

Au cours d'une étape 43, permanente, on détecte la présence de personnes dans le site et on surveille des indicateurs de danger, par exemple chaleur, taux de gaz et de fumée dans l'air, état de balises personnelles. Au cours d'une étape 44, on détecte un danger et, au cours d'une étape 45, on déclenche une alerte. Au cours d'une étape 46, on détermine la localisation des personnes dans le site, sur la base des détections de présence dans le site. Au cours d'une étape 47, on déverrouille les données médicales et les données personnelles de la ou des personnes susceptibles d'être présentes dans le site et concernées par le danger. À cet effet, dans le cas d'une détection de danger ne concernant qu'une seule personne, par exemple munie d'une balise personnelle, on déverrouille l'accès à ses données personnelles et à son profil médical. Dans le cas d'un danger collectif dans le site, on accède à une base de données de résidents du site, de visiteurs du site et/ou de professionnels opérant sur le site et on déverrouille l'accès à leurs données personnelles, notamment leur profil médical. Au cours d'une étape 48, on transmet, sur requête d'une personne autorisée, préférentiellement authentifiée au moins par mot de passe ou par adresse sur un réseau du terminal servant à cet accès, les profils médicaux et les données personnelles concernés à des afficheurs. Au cours d'une étape 49, on affiche, sur chaque afficheur, la localisation des personnes dans le site et, au moins pour celles de ces personnes qui présentent un handicap, leur profil médical. Au cours d'une étape 50, un responsable des secours affecte des personnels et des moyens au secours des différentes personnes. Par exemple une personne âgée en situation de handicap moteur peut nécessiter l'aide de deux personnes et d'un brancard alors que plusieurs personnes plus jeunes et sans handicap peuvent être secourues par un seul personnel, voire être guidées par des moyens sonores, visuels et/ou téléphoniques.

Au cours d'une étape 51, on communique avec les personnes présentes dans le site.

Ainsi, le procédé 40 de supervision de site 11, 12 en situation d'alerte, comporte (les références numériques supérieures ou égales à 60 sont décrites en regard des figures 3 et 4 :
- une étape 42 de mémorisation, pour au moins une personne susceptible de se trouver dans le site, d'une information représentative d'un profil médical de ladite personne,
- une étape 44 de détection d'une situation d'alerte dans ledit site,
- une étape 46 d'identification d'au moins une personne susceptible de se trouver dans le site,
- une étape 47 de déverrouillage d'accès à un profil médical que lorsque la personne ayant ledit profil médical est susceptible d'être présente dans le site,
- une étape 49 d'affichage, sur un moyen d'affichage 21, 22, 60, 70 :
- d'une représentation du site 23, 61 à 65, 71,
- d'une représentation 24, 66, 76, 77, dans la représentation du site, d'au moins une personne présente dans le site et
- d'une représentation 25, 67, 76, 77 du profil médical d'au moins une personne représentée dans la représentation du site.

On observe, en figure 3, un écran d'affichage 60, positionné préférentiellement à proximité d'un accès au site et/ou d'un dispositif portable communicant. Cet écran d'affichage 60 fournit :
- une représentation 61 à 65 du site (ici, des listes de lieu d'un même groupe, chambres 61, couloir de rez-de-chaussée 62, couloir de premier étage 63, salle de vie 64 et hors d'établissement 65),
- une représentation 66, dans la représentation du site, d'au moins une personne localisée dans le site et
- une représentation 67 du profil médical de chaque personne représentée dans la représentation du site.

Les personnes hébergées dans des chambres du site sont identifiées par le numéro de chambre où elles résident habituellement. Ainsi la représentation « CH 10 » 66 positionnée dans la colonne 64 « salle de vie » signifie que le résident de la chambre 10 se trouve, au moment présent, dans la salle de vie.

La représentation 67 du profil médical est préférentiellement normalisée. On reconnaît, en figure 3, les pictogrammes normalisés pour une personne ayant un handicap visuel, moteur et auditif. Les personnes n'ayant pas de handicap ont un profil médical vierge en regard de leur identifiant (numéro de chambre).

Préférentiellement, les informations personnelles (nom, prénom, sexe, âge, numéro de téléphone mobile) de chaque personne susceptible d'être présente sur le site sont accessibles par l'intermédiaire de l'écran d'affichage. Par exemple, un clic sur la représentation d'une personne permet d'afficher ces informations personnelles.

Cependant, pour assurer la confidentialité des données, notamment médicales, relatives à chaque personne, ces données ne sont affichées sur les écrans d'affichage qu'en cas de déclenchement d'une alarme, locale au niveau du site, ou dans un périmètre, par exemple à proximité d'un site industriel ou d'une forêt.

Dans le cas où l'alarme est déclenchée par une balise personnelle, le profil médical du seul utilisateur de la balise est déverrouillé.

En variante, seules certaines personnes préliminairement identifiées ayant l'autorité nécessaire, par exemple responsable du site, médecin ou services de secours, peuvent avoir accès aux données personnelles des personnes susceptibles de se trouver dans le site.

On observe, en figure 4, un affichage supplémentaire 70 qui peut être accessible aux utilisateurs.

Cet affichage 70 comporte une représentation du plan d'un étage de bâtiment, avec les pièces 71 qu'il comporte, et une représentation de capteurs 72 ou détecteurs 74 dont l'utilisateur peut voire l'état ou le signal de sortie. L'affichage 70 comporte aussi des représentations d'actionneurs 73 et 75, que l'utilisateur peut déclencher, par exemple en cliquant sur des boutons de déclenchement, par exemple ces représentations des actionneurs. Les représentations des personnes ayant un profil médical particulier, par exemple un handicap, sont confondues avec la représentation de ce profil médical, au lieu où elles se trouvent. Par exemple, un résident ayant un handicap moteur est représenté dans sa chambre en bas à gauche de la figure 4, par la seule représentation 76 de ce handicap. Un aide-soignant ayant un handicap auditif mais pas de localisation habituelle dans le site, est représenté dans la pièce où il se trouve en haut à droite de la figure 4, par la seule représentation 77 de ce handicap. Préférentiellement, l'affichage comporte un chemin d'accès proposé 78 pour atteindre un lieu identifié en cliquant sur l'affichage considéré.

Le détecteur 74 est un détecteur d'incendie. La position de sa représentation identifie la pièce où la détection d'incendie s'est déclenchée. Le capteur 72 est une caméra. Par un clic sur son icône, l'utilisateur accède, en temps réel, à l'image captée par cette caméra. Il peut ainsi voir si des personnes se trouvent dans le champ de vision de la caméra et, éventuellement, estimer leur capacité de déplacement et/ou leur désorientation.

L'actionneur 73 est un chemin lumineux parcourant le couloir pour aider les personnes à évacuer l'étage. L'actionneur 75 est un haut-parleur ou une sirène, pour avertir les résidents, visiteurs et professionnels opérant dans le site, qu'une alarme est déclenchée et, éventuellement, leur donner des instructions, par exemple, de confinement, de déplacement en restant à l'étage ou d'évacuation du site, notamment dans le cas où le site est un bâtiment. Alternativement, ces haut-parleurs font partie d'un système de communication bidirectionnel pour dialoguer avec les personnes présentes dans le site. Ce système comporte optionnellement une caméra pour que les intervenants extérieurs puissent voir leur interlocuteur dans le site.

Dans des variantes, des moyens supplémentaires permettent aux personnels du site de communiquer entre eux, entre étages et avec les secours. Ils permettent également aux intervenants extérieurs de communiquer entre eux et avec le personnel du site.

Les avantages de ces variantes comportent :
- une meilleure efficacité (réactivité / moins de stress) lors d'incident, pour le personnel,
- une meilleure efficacité (réactivité et rapidité) pour les intervenants extérieurs,
- d'éviter le besoin de dédier un personnel pour guider / informer / expliquer et communiquer avec les intervenants extérieurs,
- la vérification et prise rapide d'informations pour les équipes de secours donc améliorations des interventions.

La mise en oeuvre de ces variantes se fait avec plusieurs caméras et plusieurs dispositifs de communication radio. Les radios et caméras sont mises à disposition du personnel dans le ou les endroits identifiés préliminairement. Les caméras et les dispositifs de communication radio comportent des batteries leur permettant de fonctionner en cas de panne du réseau électrique. Les dispositifs de communication radio ont une portée de plusieurs dizaines de mètres, sont préférentiellement ATEX (« atmosphère explosive ») et ont une protection antichoc. Les caméras sont munies d'un système de transmission, préférentiellement non filaire, d'une portée de plusieurs dizaines ou centaines de mètres. Au moins une caméra peut être thermique (capter les rayons infrarouges) ou nocturne (être munie d'un photomultiplicateur).

Au moins un écran d'ordinateur ou tablette est disponible dans un local technique ou à l'accueil et peut être transporté à l'extérieur par les secours. L'utilisateur de chaque écran peut sélectionner une ou plusieurs caméras et visualiser ce que capte chaque caméra sélectionner. Concernant le dimensionnement de ces variantes, on prévoit préférentiellement :
- Pour les moyens de communication (par exemple, radio / walkie-talkies, marque déposée ) avec un moyen à l'accueil et deux moyens par étages ;
- Pour les afficheurs d'images captées par les caméras, un à l'accueil et trois moyens par étages (en extrémités de couloir et en son centre) et
- Pour les actionneurs, par exemple, des serrures ou des interrupteurs connectés pour ouvrir ou fermer portes/fenêtres/électricité, un dans chaque pièce.

Au moins un moyen d'affichage (par exemple tableau fixe ou tablette) comporte un de ces moyens de communication orale. Ces moyens de communication permettent aux personnels du site et/ou aux personnels de secours de communiquer entre eux et d'augmenter ainsi l'efficacité des opérations de secours.

On décrit, ci-dessous, des compléments au dispositif objet de l'invention.

Un premier complément permet au personnel des établissements de se former à la prévention au quotidien sans être obligé de quitter son établissement et sans passer par un prestataire de service. Il permet également aux intervenants extérieurs de rapidement prendre connaissance des différents éléments techniques sans avoir besoin d'un personnel de l'établissement pour les informer ou les guider.

Les avantages de ce premier complément comportent :
- une meilleure efficacité (réactivité / moins de stress) lors d'incident pour le personnel,
- une meilleure efficacité (réactivité et rapidité) pour les intervenants extérieurs,
- pas de besoin de dédier un personnel pour guider / informer / expliquer aux intervenants extérieurs et
- pas de trop-plein d'informations comme avec les plans actuels car les plans sont épurés, simplifiés et intuitifs.

La mise en oeuvre de ce premier complément comporte au moins une tablette sur laquelle est installée une application de formation, mise à disposition du personnel dans chaque endroit identifié par la direction du site. On note que l'application n'a pas besoin d'une connexion électrique ou de communication à distance.

Un second complément comporte :
- un écran synoptique par étage,
- un écran synoptique à l'accueil du site,
- au moins une tablette.

Ce deuxième complément vise la lecture en temps réel afin de fournir une aide à la décision en cas d'intervention des secours.

Chaque synoptique comporte :
- le nombre d'étages,
- le nombre de chambres/bureaux par étage,
- les numéros de chambres/bureaux occupées ou inoccupées,
- pour chaque chambre/bureau, la présence de chaque occupant habituel,
- le profil médical, notamment en cas de handicap.

Un troisième complément permettre au personnel des établissements ainsi qu'aux équipes de secours de localiser en temps réel la position de toutes les personnes au sein de l'établissement (Clients / Patients / Visiteurs / Intervenants extérieurs / Personnels de l'établissement). Le but est de gagner en efficacité et en temps lorsqu'il doit y avoir une évacuation d'urgence de l'établissement.

Chaque tablette est munie d'une application de localisation. Chaque tablette est mise à disposition du personnel et des secours dans au moins un endroit préliminairement défini. Une connexion « sécurisée » (au moins par un mot de passe) interne au serveur de l'établissement est mise en oeuvre par l'application. Ce serveur fournit l'affectation de l'objet connecté (par exemple badge RFID) ainsi que du profil médical, par exemple logo représentatif de handicap normalisé de chaque occupant de chaque chambre/bureau.
- Un quatrième complément permet au personnel de l'établissement de se former à la prévention au quotidien sans être obligé de quitter l'établissement et sans passer par un prestataire de service. Par exemple l'application installée sur chaque tablette propose les actions suivantes :
   1/ Déclencher l'alarme incendie,
   2/ Extraire la personne de sa chambre,
   3/ Essayer d'éteindre le départ de feu,
   4/ Fermer la porte de la chambre pour éviter la propagation du feu et des fumées,
   5/ Rassembler les résidents au point de rassemblement de l'étage,
   6/ Une fois les résidents mis en sécurité, fermer toutes les portes de tous les locaux de l'étage pour éviter la propagation,
   7/ Prendre contact avec le personnel des autres étages et
   8/ Prendre contact avec les secours dès leur arrivée.

Un cinquième complément permet aux secours comme à toutes autres personnes soignantes extérieures (médecin / infirmier / kiné / etc.) de prendre les informations d'ordres personnelles et médicales nécessaires à une meilleure prise en charge du patient.

Au moins une tablette est mise à disposition du personnel et des équipes d'intervention ou soignantes extérieures dans au moins un endroit préliminairement défini. L'accès déverrouillé aux informations médicales, voire personnelles, est préférentiellement sécurisé par mot de passe ou autre identification de la personne tentant d'avoir accès à ces informations. La lecture des fiches personnelles est ainsi accessible par les secours par autorisation administrative, par exemple préfectorale, pour un périmètre géographique donné où leur accès est déverrouillé, par exemple le site, et après authentification du personnel autorisé.

Préférentiellement, au moins une tablette mise à disposition du personnel et des équipes d'intervention ou soignantes extérieures comporte, au dos de son boîtier, par rapport à l'écran, au moins un aimant pour que cette tablette puisse être fixée provisoirement sur la carrosserie métallique d'un véhicule afin que plusieurs personnels puissent visualiser l'écran de manière stable. Cette tablette permet préférentiellement de visualiser le site en trois dimensions et de naviguer dans cette visualisation en trois dimensions et entre cette visualisation et les plans des étages du site.

## Revendications

1. Dispositif (10) de supervision de site (11, 12) en situation d'alerte, comportant
- un moyen (18) d'identification d'au moins une personne susceptible de se trouver dans le site,
- dans une mémoire (17), pour au moins une personne susceptible de se trouver dans le site, une information représentative d'un profil médical de ladite personne,
- un moyen de verrouillage de la mémoire de profils médicaux, configuré pour ne donner accès à un profil médical que lorsque la personne ayant ledit profil médical est susceptible d'être présente dans le site (11, 12) pour lequel une alerte est déclenchée, et
- au moins un moyen d'affichage (21, 22, 60, 70) :
- d'une représentation du site (23, 61 à 65, 71),
- d'une représentation (24, 66, 76, 77), dans la représentation du site, d'au moins une personne présente dans le site et
- d'une représentation (25, 67, 76, 77) du profil médical d'au moins une personne représentée dans la représentation du site.

2. Dispositif (10) selon la revendication 1, dans lequel la mémoire (17) conserve, pour au moins une personne susceptible de se trouver dans le site, une information représentative d'une localisation habituelle de cette personne dans le site, le moyen d'affichage (21, 22, 60, 70) étant configuré pour représenter, dans la représentation du site, ladite localisation habituelle de ladite personne.

3. Dispositif (10) selon l'une des revendications 1 ou 2, qui comporte, de plus, dans le site, au moins un capteur de présence (13, 14, 15) configuré pour émettre un signal représentatif de la présence d'une personne, le moyen d'affichage (21, 22, 60, 70) étant configuré pour représenter, dans la représentation du site, l'information de capture de la présence d'une personne.

4. Dispositif (10) selon les revendications 2 et 3, dans lequel au moins un capteur de présence (13, 14, 15) est un détecteur de passage comportant un moyen d'identification d'au moins une personne susceptible de se trouver dans le site, le moyen d'affichage (21, 22, 60, 70) étant configuré pour représenter, dans la représentation du site :
- la localisation d'une personne identifiée par un moyen d'identification et
- la localisation habituelle d'une personne, seulement si ladite personne n'a pas été identifiée en dehors de ladite localisation habituelle par un moyen d'identification.

5. Dispositif (10) selon la revendication 4, dans lequel le détecteur de passage comporte un moyen de lecture d'un identifiant de circuit électronique porté par au moins une personne susceptible de se trouver dans le site.

6. Dispositif (10) selon l'une des revendications 1 à 5, qui comporte un moyen (18) de détermination de la localisation, dans le site ou en dehors du site, d'au moins une personne susceptible de se trouver dans le site, le moyen d'affichage (21, 22, 60, 70) étant configuré pour représenter, dans la représentation du site, l'information de localisation d'une personne localisée dans le site.

7. Dispositif (10) selon l'une des revendications 1 à 6, dans lequel le moyen de verrouillage de la mémoire de profils médicaux est configuré pour ne donner accès à un profil médical qu'après authentification de la personne tentant d'accéder audit profil médical.

8. Dispositif (10) selon l'une des revendications 1 à 7, dans lequel le moyen de verrouillage de la mémoire de profils médicaux est configuré pour ne donner accès à un profil médical qu'après authentification d'un terminal ou d'une adresse sur un réseau du terminal tentant d'accéder audit profil médical.

9. Dispositif (10) selon l'une des revendications 1 à 8, qui comporte, de plus, dans le site (11, 12), au moins un détecteur de danger (26), le moyen de verrouillage (18) de la mémoire (17) étant configuré pour déverrouiller l'accès à chaque profil médical d'une personne présente ou susceptible d'être présente dans le site en cas de détection de danger par un dit détecteur de danger.

10. Dispositif (10) selon l'une des revendications 1 à 9, qui comporte au moins un actionneur (73, 75) dans le site et au moins un moyen d'affichage (70) est configuré pour afficher un bouton de déclenchement dudit actionneur.

11. Dispositif (10) selon l'une des revendications 1 à 10, dans lequel la mémoire (17) conserve, pour au moins une personne susceptible de se trouver dans le site, un numéro de téléphone de ladite personne et au moins un moyen d'affichage est configuré pour afficher, pour au moins une personne susceptible de se trouver dans le site, son numéro de téléphone.

12. Dispositif (10) selon l'une des revendications 1 à 11, dans lequel au moins un moyen d'affichage (22) est intégré dans un terminal mobile communicant.

13. Dispositif (10) selon l'une des revendications 1 à 12, dans lequel au moins un moyen d'affichage (21) est intégré dans un tableau fixe à une entrée du site.

14. Dispositif (10) selon l'une des revendications 1 à 13, qui comporte, de plus, des moyens de communication orale portables, au moins un moyen d'affichage (21, 22) comportant un desdits moyens de communication orale.

15. Procédé (40) de supervision de site (11, 12) en situation d'alerte, comportant:
- une étape (42) de mémorisation, pour au moins une personne susceptible de se trouver dans le site, d'une information représentative d'un profil médical de ladite personne,
- une étape (44) de détection d'une situation d'alerte dans ledit site,
- une étape (46) d'identification d'au moins une personne susceptible de se trouver dans le site,
- une étape (47) de déverrouillage d'accès à un profil médical que lorsque la personne ayant ledit profil médical est susceptible d'être présente dans le site,
- une étape (49) d'affichage :
- d'une représentation du site (23, 61 à 65, 71),
- d'une représentation (24, 66, 76, 77), dans la représentation du site, d'au moins une personne présente dans le site et
- d'une représentation (25, 67, 76, 77) du profil médical d'au moins une personne représentée dans la représentation du site.

## Patentansprüche

1. Vorrichtung (10) zur Standortüberwachung (11, 12) in Alarmsituation, umfassend:
- ein Mittel (18) zur Identifizierung mindestens einer Person, die sich möglicherweise am Standort aufhält,
- für mindestens eine Person, die sich möglicherweise am Standort befinden könnte, eine Information in einem Speicher (17), die repräsentativ für ein medizinisches Profil dieser Person ist,
- ein Mittel zum Sperren des Speichers für medizinische Profile, das so konfiguriert ist, dass es nur dann Zugang zu einem medizinischen Profil gibt, wenn die Person mit diesem medizinischen Profil am Standort (11, 12) anwesend sein könnte, für den ein Alarm ausgelöst wird, und
- mindestens ein Anzeigemittel (21, 22, 60, 70):
- einer Standortdarstellung (23, 61 bis 65, 71),
- einer Darstellung (24, 66, 76, 77) mindestens einer Person am Standort in der Standortdarstellung, und
- einer Darstellung (25, 67, 76, 77) des medizinischen Profils mindestens einer in der Standortdarstellung dargestellten Person.

2. Vorrichtung (10) nach Anspruch 1, wobei der Speicher (17) für mindestens eine Person, die sich möglicherweise am Standort befindet, eine Information speichert, die repräsentativ für eine gewöhnliche Lokalisierung dieser Person am Standort ist, wobei das Anzeigemittel (21, 22, 60, 70) so konfiguriert ist, dass es in der Standortdarstellung diese gewöhnliche Lokalisierung dieser Person darstellt.

3. Vorrichtung (10) nach einem der Ansprüche 1 oder 2, die ferner mindestens einen Anwesenheitssensor (13, 14, 15) am Standort umfasst, der so konfiguriert ist, dass er ein repräsentatives Signal über die Anwesenheit einer Person ausgibt, wobei das Anzeigemittel (21, 22, 60, 70) so konfiguriert ist, dass es in der Standortdarstellung die Erfassungsinformation über die Anwesenheit einer Person darstellt.

4. Vorrichtung (10) nach Anspruch 2 und 3, wobei mindestens ein Anwesenheitssensor (13, 14, 15) ein Durchgangsdetektor ist, der ein Identifizierungsmittel von mindestens einer Person umfasst, die sich wahrscheinlich am Standort befindet, wobei das Anzeigemittel (21, 22, 60, 70) so konfiguriert ist, dass es in der Standortdarstellung Folgendes darstellt:
- die Lokalisierung einer Person, die mit einem Identifizierungsmittel identifiziert wurde, und
- die gewöhnliche Lokalisierung einer Person, nur wenn diese Person nicht über diese gewöhnliche Lokalisierung hinaus mit einem Identifizierungsmittel identifiziert wurde.

5. Vorrichtung (10) nach Anspruch 4, wobei der Durchgangsdetektor eine Lesevorrichtung für die ID einer elektronischen Schaltung umfasst, die von mindestens einer Person getragen wird, die sich möglicherweise am Standort befindet.

6. Vorrichtung (10) nach einem der Ansprüche 1 bis 5, die ein Mittel (18) zur Bestimmung der Lokalisierung innerhalb oder außerhalb des Standorts mindestens einer Person umfasst, die sich möglicherweise am Standort befindet, wobei das Anzeigemittel (21, 22, 60, 70) so konfiguriert ist, dass es in der Standortdarstellung die Lokalisierungsinformation einer am Standort befindlichen Person darstellt.

7. Vorrichtung (10) nach einem der Ansprüche 1 bis 6, wobei das Mittel zum Sperren des Speichers für medizinische Profile so konfiguriert ist, dass nur nach Authentifizierung der Person, die versucht, auf ein medizinisches Profil zuzugreifen, Zugang zu diesem medizinischen Profil gewährt wird.

8. Vorrichtung (10) nach einem der Ansprüche 1 bis 7, wobei das Mittel zum Sperren des Speichers für medizinische Profile so konfiguriert ist, dass nur nach Authentifizierung eines Endgeräts oder einer Adresse in einem Netzwerk des Endgeräts, das versucht, auf ein medizinisches Profil zuzugreifen, Zugang zu diesem medizinischen Profil gewährt wird.

9. Vorrichtung (10) nach einem der Ansprüche 1 bis 8, die ferner am Standort (11, 12) wenigstens einen Gefahrenmelder (26) umfasst, wobei das Mittel (18) zum Sperren des Speichers (17) so konfiguriert ist, dass es den Zugang zu jedem medizinischen Profil einer Person, die sich am Standort aufhält oder möglicherweise aufhält, im Falle einer Gefahrenerkennung durch einen solchen Gefahrenmelder entsperrt.

10. Vorrichtung (10) nach einem der Ansprüche 1 bis 9, die mindestens einen Aktuator (73, 75) am Standort und mindestens ein Anzeigemittel (70) umfasst und so konfiguriert ist, dass sie eine Auslösetaste des Aktuators anzeigt.

11. Vorrichtung (10) nach einem der Ansprüche 1 bis 10, wobei der Speicher (17) für mindestens eine Person, die sich möglicherweise am Standort befindet, eine Telefonnummer dieser Person aufbewahrt, und mindestens ein Anzeigemittel so konfiguriert ist, dass für mindestens eine Person, die sich möglicherweise am Standort befindet, ihre Telefonnummer angezeigt wird.

12. Vorrichtung (10) nach einem der Ansprüche 1 bis 11, wobei mindestens ein Anzeigemittel (22) in ein kommunizierendes mobiles Endgerät integriert ist.

13. Vorrichtung (10) nach einem der Ansprüche 1 bis 12, wobei mindestens ein Anzeigemittel (21) in eine feste Tafel an einem Eingang des Standorts integriert ist.

14. Vorrichtung (10) nach einem der Ansprüche 1 bis 13, die ferner tragbare mündliche Kommunikationsmittel umfasst, wobei wenigstens ein Anzeigemittel (21, 22) eines der mündlichen Kommunikationsmittel umfasst.

15. Verfahren (40) zur Standortüberwachung (11, 12) in Alarmsituation, umfassend:
- für mindestens eine Person, die sich möglicherweise am Standort befinden könnte, einen Schritt (42) zur Speicherung einer Information, die repräsentativ für ein medizinisches Profil dieser Person ist,
- einen Schritt (44) zur Erkennung einer Alarmsituation am besagten Standort,
- einen Schritt (46) zur Identifizierung mindestens einer Person, die sich möglicherweise am Standort aufhält,
- einen Schritt (47) zur Entsperrung des Zugangs zu einem medizinischen Profil nur dann, wenn sich die Person mit dem besagten medizinischen Profil möglicherweise am Standort aufhält,
- einen Anzeigeschritt (49):
- einer Standortdarstellung (23, 61 bis 65, 71),
- einer Darstellung (24, 66, 76, 77) mindestens einer Person am Standort in der Standortdarstellung, und
- einer Darstellung (25, 67, 76, 77) des medizinischen Profils mindestens einer in der Standortdarstellung dargestellten Person.

## Claims

1. Device (10) for supervising a site (11, 12) in an alert situation, comprising:
- a means (18) for identifying at least one person likely to be on the site;
- for at least one person likely to be on the site, an item of information in a memory (17), representative of a medical profile of this person;
- a means for locking the memory of medical profiles, configured to only give access to a medical profile when the person having this medical profile is likely to be present on the site (11, 12) for which an alert has been triggered; and
- at least one means (21, 22, 60, 70) for displaying:
- a representation of the site (23, 61 to 65, 71);
- a representation (24, 66, 76, 77), within the representation of the site, of at least one person present on the site; and
- a representation (25, 67, 76, 77) of the medical profile of at least one person shown in the representation of the site.

2. Device (10) according to claim 1, wherein the memory (17) holds, for at least one person likely to be on the site, an item of information representative of a usual location of this person in the site, the display means (21, 22, 60, 70) being configured to represent, within the representation of the site, this usual location of this person.

3. Device (10) according to one of claims 1 or 2, which also comprises, in the site, at least one presence sensor (13, 14, 15) configured to emit a signal representative of the presence of a person, the display means (21, 22, 60, 70) being configured to represent, within the representation of the site, the item of information concerning the detection of the presence of a person.

4. Device (10) according to claims 2 and 3, wherein at least one presence sensor (13, 14, 15) is a passage detector comprising a means for identifying at least one person likely to be on the site, the display means (21, 22, 60, 70) being configured to represent, within the representation of the site:
- the location of a person identified by an identification means; and
- the usual location of a person, only if this person has not been identified outside this usual location by an identification means.

5. Device (10) according to claim 4, wherein the passage detector comprises a means for reading an electronic circuit identifier carried by at least one person likely to be on the site.

6. Device (10) according to one of claims 1 to 5, which comprises a means (18) for determining the location, within or outside the site, of at least one person likely to be on the site, the display means (21, 22, 60, 70) being configured to represent, within the representation of the site, the item of information concerning the location of a person located in the site.

7. Device (10) according to one of claims 1 to 6, wherein the means for locking the medical profiles memory is configured to only give access to a medical profile after authentication of the person attempting to access this medical profile.

8. Device (10) according to one of claims 1 to 7, wherein the means for locking the medical profiles memory is configured to only give access to a medical profile after authentication of a terminal or an address on a network of the terminal attempting to access this medical profile.

9. Device (10) according to one of claims 1 to 8, which also comprises in the site (11, 12), at least one detector of danger (26), the means (18) for locking the memory (17) being configured to unlock access to each medical profile of a person present or likely to be present on the site in the event of danger being detected by this danger detector.

10. Device (10) according to one of claims 1 to 9, which comprises at least one actuator (73, 75) in the site and at least one display means (70) is configured to display a button for triggering this actuator.

11. Device (10) according to one of claims 1 to 10, wherein the memory (17) holds, for at least one person likely to be on the site, a telephone number of this person, and at least one display means is configured to display, for at least one person likely to be on the site, his telephone number.

12. Device (10) according to one of claims 1 to 11, wherein at least one display means (22) is incorporated into a communicating mobile terminal.

13. Device (10) according to one of claims 1 to 12, wherein at least one display means (21) is incorporated into a board fixed to an entrance of the site.

14. Device (10) according to one of claims 1 to 13, which also comprises portable oral communications means, at least one display means (21, 22) comprising one of these oral communications means.

15. Method (40) for supervising a site (11, 12) in an alert situation, comprising:
- a step (42) of memorising, for at least one person likely to be on the site, an item of information representative of a medical profile of this person;
- a step (44) of detecting an alert situation in this site;
- a step (46) of identifying at least one person likely to be on the site;
- a step (47) of unlocking access to a medical profile only when the person having this medical profile is likely to be present on the site;
- a step (49) of displaying;
- a representation of the site (23, 61 to 65, 71);
- a representation (24, 66, 76, 77), within the representation of the site, of at least one person present on the site; and
- a representation (25, 67, 76, 77) of the medical profile of at least one person shown in the representation of the site.
